# EUROPÄISCHE PATENTSCHRIFT

(11) **EP 2 213 878 B1**
(45) Veröffentlichungstag und Bekanntmachung des Hinweises auf die Patenterteilung: **26.09.2012**
(21) Anmeldenummer: 09151877.9
(22) Anmeldetag: 02.02.2009
(51) Int. Cl.: F04B 19/02, F04B 1/107

(54) **Drehkolbenmaschine**
Rotating piston engine
Machine à pistons rotatifs

(43) Veröffentlichungstag der Anmeldung: 04.08.2010
(73) Patentinhaber: MavelTech AG, 8153 Rümlang (CH)
(72) Erfinder: Dieterle, Michael, 4416, Bubendorf (CH)
(74) Vertreter: Dr. Graf & Partner AG

(56) Entgegenhaltungen:
- WO-A-91/16540
- WO-A-92/08892
- WO-A-2008/153508
- DE-A1- 2 262 776
- DE-C- 264 947

## Beschreibung

Die Erfindung betrifft eine Drehkolbenmaschine gemäss dem Oberbegriff von Anspruch 1.

### Stand der Technik

Die Druckschrift DE 2262776 A1 offenbart eine Radialkolbenmaschine welche zur Verwendung als Pumpe, Kompressor oder Motor geeignet ist. Nachteilig an dieser Maschine ist die Tatsache, dass die damit erzeugbaren Drehmomente und Kräfte relativ beschränkt sind, und dass die Konstruktion der Pumpe relativ aufwändig und daher teuer ist. Die Druckschrift WO 92/08892 offenbart eine Drehkolbenmaschine nach dem Oberbegriff von Anspruch 1. Nachteilig an dieser Maschine ist unter anderem, dass diese ein instabiles Laufverhalten aufweist.

### Darstellung der Erfindung

Aufgabe der Erfindung ist es daher eine wirtschaftlich vorteilhaftere Drehkolbenmaschine zu bilden.

Diese Aufgabe wird gelöst mit einer Drehkolbenmaschine aufweisend die Merkmale von Anspruch 1. Die abhängigen Ansprüche 2 bis 14 offenbaren weitere, vorteilhafte Ausgestaltungen.

Die Aufgabe wird insbesondere gelöst mit einer Drehkolbenmaschine umfassend ein Hauptlager, das ein erstes Drehzentrum ausbildet, umfassend eine Trommel, die am Hauptlager um das Drehzentrum drehbar gelagert ist, umfassend ein Nebenlager, das ein zweites Drehzentrum ausbildet, wobei das Hauptlager und das Nebenlager derart angeordnet sind, dass das erste und zweite Drehzentrum gegenseitig parallel verlaufen und gegenseitig exzentrisch angeordnet sind, umfassend einen Verteiler der durch das Nebenlager um das zweite Drehzentrum drehbar gelagert ist, sowie umfassend eine Mehrzahl von Kolben-Zylinder-Anordnungen, wobei jede Kolben-Zylinder-Anordnung an deren einem Ende mit der Trommel und an deren anderem Ende mit dem Verteiler schwenkbar verbunden ist, wobei die Kolben-Zylinder-Anordnungen in Umfangsrichtung der Trommel beziehungsweise in Umfangsrichtung des Verteiltes gegenseitig beabstandet angeordnet sind, und wobei die Kolben-Zylinder-Anordnungen quer zu einer durch das erste oder zweite Drehzentrum definierten radialen Richtung verlaufen.

Die erfindungsgemäße Drehkolbenmaschine umfasst weiterhin eine Synchronisierungsvorrichtung, welche derart ausgestaltet ist, dass die Trommel und der Verteiler gegenseitig synchron drehen, wobei die Synchronisierungsvorrichtung als eine mechanische Koppelung ausgestaltet ist umfassend einen Verteilertreiber, der konzentrisch mit dem Verteiler verbunden ist, wobei der Verteilertreiber eine Mehrzahl in Umfangsrichtung beabstandet angeordnete, parallel zum zweiten Drehzentrum verlaufende Lagerzapfen aufweist, wobei die Trommel eine Mehrzahl in Umfangsrichtung beabstandet angeordnete, parallel zum ersten Drehzentrum verlaufende Lagerzapfen aufweist, wobei die Lagerzapfen der Trommel und die Lagerzapfen des Verteilertreibers je entlang einer Kreislinie mit demselben Durchmesser angeordnet sind, und wobei die Lagerzapfen derart gegenseitig verlaufend angeordnet sind, dass je zwei Lagerzapfen über eine Rollverbindung verbunden sind, wobei die Rollverbindung drehbar bezüglich den Lagerzapfen gelagert ist.

Die erfindungsgemässe Drehkolbenmaschine umfasst eine Mehrzahl von Kolben-Zylinder-Anordnungen, das heisst zwei oder mehr Kolben-Zylinder-Anordnungen, beispielsweise 2, 3, 4, 5, 6, 7, 8, 9, 10, 11 oder 12 Kolben-Zylinder-Anordnungen, welche in Umfangsrichtung verteilt angeordnet sind und gleichzeitig betrieben werden. Die Kolben-Zylinder-Anordnungen sind vorteilhafterweise in Umfangsrichtung gleichmässig beabstandet angeordnet. Diese Mehrzahl von Kolben-Zylinder-Anordnungen verleiht der erfindungsgemässen Drehkolbenmaschine ausgezeichnete Gleichlaufeigenschaften, was sich auch darin äussert, dass die Drehkolbenmaschine während des Betriebs ein vibrationsarmes Verhalten aufweist. Die erfindungsgemässe Drehkolbenmaschine weist den Vorteil auf, dass diese für eine Vielzahl unterschiedlicher Anwendungen geeignet ist. Die erfindungsgemässe Drehkolbenmaschine kann beispielsweise als Pumpe für eine Flüssigkeit oder als Kompressor für ein Fluid, insbesondere für ein gasförmiges Fluid, verwendet werden. Die erfindungsgemässe Drehkolbenmaschine ist insbesondere auch zum Pumpen von dickflüssigem Fördergut wie beispielsweise Beton geeignet. Dadurch, dass gleichzeitig eine Mehrzahl von Kolben-Zylinder-Anordnungen das zu fördernde Medium bewegen, wird das zu fördernde Medium sehr gleichmässig gefördert, insbesondere wenn die Drehkolbenmaschine eine relativ hohe Anzahl von beispielsweise 6 oder mehr Kolben-Zylinder-Anordnungen aufweist. Das aus der Drehkolbenmaschine austretende, geförderte Medium weist somit vorzugsweise kein oder ein nur geringfügig pulsierendes Flussverhalten auf.

Die Drehzahl der Drehkolbenmaschine und somit auch das geförderte Volumen der Kolben-Zylinder-Anordnung kann durch eine entsprechende Ansteuerung der Drehzahl in einem sehr grossen Bereich variiert werden. Die Drehkolbenmaschine kann, abhängig von der konstruktiven Ausführungsform, bis zu einer maximalen Drehzahl von 20'000 bis 30'000 Umdrehungen pro Minute betreibbar sein. In einer vorteilhaften Ausgestaltung kann die Drehzahl der Drehkolbenmaschine variiert werden, um dadurch die Förderleistung zu variieren. Die erfindungsgemässe Drehkolbenmaschine weist insbesondere auch den Vorteil auf, dass diese auch mit einer sehr geringen Drehzahl von beispielsweise 1 Umdrehung pro Minute oder noch langsamer betreibbar ist. Dies ist beispielsweise vorteilhaft wenn ein dickflüssiges Fördergut wie Beton gefördert wird. Bekannte Pumpen für Beton weisen den Nachteil auf, dass der Beton nicht kontinuierlich sondern bedingt durch die verwendete Pumpe periodisch gefördert wird, was schlagende Geräusche verursacht. Die erfindungsgemässe Drehkolbenmaschine ermöglicht beispielsweise ein kontinuierliches Fördern von Beton, ohne schlagende Geräusche, wobei zudem die geförderte Menge Beton pro Zeiteinheit sehr genau eingestellt und auch sehr genau variiert werden kann, durch ein entsprechendes Ansteuern der Drehzahl der Drehkolbenmaschine.

Die erfindungsgemässe Drehkolbenmaschine kann jedoch auch als Motor verwendet werden, indem den Kolben-Zylinder-Anordnungen ein Druck beaufschlagtes Fluid wie eine Flüssigkeit, ein Gas oder beispielsweise Wasserdampf zugeführt wird, welches den Motor antreibt. Die erfindungsgemässe Drehkolbenmaschine kann auch als Expander verwendet werden, um ein Gas zu expandieren und die dabei freigesetzte Energie über die Drehkolbenmaschine in mechanische Energie zu wandeln. In einer besonders bevorzugten Ausgestaltung wird die erfindungsgemässe Drehkolbenmaschine sowohl als Kompressor als auch als Motor betrieben, beispielsweise indem in einem ersten Schritt Luft komprimiert und danach gespeichert wird, und indem in einem zweiten Schritt die komprimierte Luft wieder entspannt wird, und die Drehkolbenmaschine dabei als Motor betrieben wird. In einer vorteilhaften Ausgestaltung könnte die erfindungsgemässe Drehkolbenmaschine beispielsweise in einem Automobil verwendet werden, indem das Abbremsen zumindest teilweise dadurch bewirkt wird, dass durch die Drehkolbenmaschine Luft komprimiert wird, welche in einem Druckbehälter gespeichert wird, und indem das Anfahren oder Beschleunigen des Automobils zumindest teilweise dadurch bewirkt wird, dass der Drehkolbenmaschine die komprimierte Luft zugeführt wird, um derart das Automobil anzutreiben oder zu beschleunigen. In einer weiteren vorteilhaften Ausgestaltung könnte die Drehkolbenmaschine auch im Zusammenhang mit der Nutzung von Sonnenenergie verwendet werden, indem der in einer Solaranlage anfallende heisse Wasserdampf den Kolben-Zylinder-Anordnungen der Drehkolbenmaschine zugeführt wird, sodass diese angetrieben wird. Die Drehkolbenmaschine könne z.B. mit einem Elektrogenerator verbunden sein, um derart elektrischen Strom zu erzeugen.

Die erfindungsgemässe Drehkolbenmaschine weist den Vorteil auf, dass diese kompakt und kostengünstig herstellbar ist, dass die Drehkolbenmaschine eine relativ grosse Leistung aufnehmen oder abgeben kann, und dass diese zuverlässig und wartungsarm betreibbar ist. Die erfindungsgemässe Drehkolbenmaschine kann daher in einer Vielzahl von Einsatzgebieten verwendet werden. Die erfindungsgemässe Drehkolbenmaschine weist den weiteren Vorteil auf, dass diese in unterschiedlichsten Grössen dimensioniert werden kann, sodass je nach Erfordernis beispielsweise ein Motor gebildet werden kann mit einer Wellenleistung von wenigen Watt bis hin zu einem Motor mit mehreren Megawatts. Die Trommel kann beispielweise je nach Erfordernis des zu fördernden Mediums mit einem Durchmesser von wenigen Zentimetern, z.B. 2 cm oder 3 cm, bis zu einem Durchmesser von etlichen Metern, z.B. 1 m oder 2m ausgestaltet sein. Die erfindungsgemässe Drehkolbenmaschine ist beispielsweise für einen stationären Betrieb in einem Kraftwerk geeignet, oder einen ortsungebundenen Betrieb in einem Kraftfahrzeug.

In einer vorteilhaften Ausgestaltung wird die erfindungsgemässe Drehkolbenmaschine mit einem gasförmigen Fluid betrieben. In einer besonders vorteilhaften Ausgestaltung wird das Zu- und Abführen des gasförmigen Fluides mit einem mechanischen Drehschieber bewirkt, sodass die erfindungsgemässe Drehkolbenmaschine in einer vorteilhaften Ausgestaltung rein mechanisch und ohne zusätzliche elektronische Komponenten betreibbar ist. Eine derartige Drehkolbenmaschine ist besonders kostengünstig und zudem sehr zuverlässig betreibbar.

Die Erfindung wird nachfolgend an Hand von Zeichnungen im Detail erläutert.

### Kurze Beschreibung der Zeichnungen

Die zur Erläuterung der Ausführungsbeispiele verwendeten Zeichnungen zeigen:
- Fig. 1: schematisch eine Drehkolbenmaschine;
- Fig. 2: eine perspektivische Seitenansicht eines Teils einer Drehkolbenmaschine;
- Fig. 3: und 4 zwei perspektivische Ansichten einer Drehkolbenmaschine;
- Fig. 5: eine Ansicht der Rückseite einer Drehkolbenmaschine;
- Fig. 6: ein Hauptlager, ein Nebenlager, einen Verteiler sowie einen Zylinder;
- Fig. 7: eine perspektivische Ansicht eines Nebenlagers mit Verteiler;
- Fig. 8: eine Seitenansicht eines Verteilers;
- Fig. 9: eine perspektivische Ansicht eines Nebenlagers, das Teil eines Drehschiebers bildet;
- Fig. 10a, 10b, 10c: eine zweite Trommelscheibe, einen Verteilertreiber sowie deren gegenseitige Verbindung;
- Fig. 11: eine perspektivische Ansicht einer zweiten Trommelscheibe;
- Fig. 12: eine perspektivische Ansicht eines Verteilertreibers;
- Fig. 13: eine Rollverbindung;
- Fig. 14: schematisch die gegenseitige Verbindung von zweiter Trommelscheibe und Verteilertreiber über eine Mehrzahl von Rollverbindungen;
- Fig. 15: eine erste Trommelscheibe;
- Fig. 16: ein Schnitt durch ein Gelenkteil;
- Fig. 17: einen Längsschnitt eines Zylinders;
- Fig. 18: einen am Verteiler befestigten Zylinder.

Grundsätzlich sind in den Zeichnungen gleiche Teile mit gleichen Bezugszeichen versehen.

### Wege zur Ausführung der Erfindung

Fig. 1 zeigt schematisch eine Drehkolbenmaschine 1 umfassend eine erste Trommelscheibe 4a, welche an einem Hauptlager 5 um ein erstes Drehzentrum 5a drehbar gelagert ist. Im Hauptlager 5 ist ein Nebenlager 7 angeordnet, das ein zweites Drehzentrum 7a ausbildet, wobei ein Verteiler 6 am Nebenlager 7 drehbar gelagert ist. Das erste und zweite Drehzentrum 5a, 7a verlaufen gegenseitig parallel und sind gegenseitig exzentrisch angeordnet. Die Drehkolbenmaschine 1 umfasst eine Mehrzahl von Kolben-Zylinder-Anordnungen 10, 10a-10h, wobei jede Kolben-Zylinder-Anordnung 10, 10a-10h einen Kolben 8 und einen Zylinder 9 umfasst, wobei der Kolben 8 in dessen Verlaufsrichtung verschiebbar im Zylinder 9 gelagert ist. Im dargestellten Ausführungsbeispiel sind alle Kolben 8 an deren Ende 10i mit einem Verbindungsmittel 4c schwenkbar mit der ersten Trommelscheibe 4a verbunden. Alle Zylinder 9 sind an deren Ende 10k schwenkbar mit dem Verteiler 6 verbunden. Im dargestellten Ausführungsbeispiel sind in Umfangsrichtung der Trommel 4 beziehungsweise in Umfangsrichtung des Verteilers 6 acht Kolben-Zylinder-Anordnungen 10, 10a-10h gegenseitig beabstandet angeordnet, wobei die Kolben-Zylinder-Anordnungen 10, 10a-10h quer oder schräg zu einer durch das erste oder zweite Drehzentrum 5a, 7a definierte radiale Richtung verlaufen. Nicht dargestellt ist in Figur 1 die beanspruchte Synchronisierungsvorrichtung 16, welche derart ausgestaltet ist, dass die Trommel 4 und der Verteiler 6 gegenseitig synchron drehen.

Während des Betriebs der Drehkolbenmaschine 1 dreht sich sowohl die erste Trommelscheibe 4a als auch der Verteiler 6 synchron in Drehrichtung A, wobei sich die erste Trommelscheibe 4a um das erste Drehzentrum 5a dreht, und wobei sich der Verteiler 6 um das zweite Drehzentrum 7a dreht. Dieses Drehen bewirkt, dass auch die Kolben-Zylinder-Anordnungen 10, 10a-10h in Drehrichtung A verschoben werden, wobei die jeweiligen Kolben-Zylinder-Anordnungen 10, 10a-10h auf Grund der exzentrisch angeordneten Drehzentren 5a, 7a, je nach Drehstellung der Drehkolbenmaschine 1 eine unterschiedliche Länge aufweisen, da der Kolben 8 unterschiedlich tief im Zylinder 9 eingeführt ist. In dem in Figur 1 dargestellten Ausführungsbeispiel ist beispielsweise in der unten dargestellten Kolben-Zylinder-Anordnung 10f der Kolben 8 vollständig in den Zylinder 9 eingefahren, während der in Figur 1 oben dargestellte Kolben 8 maximal aus dem Zylinder 9 ausgefahren ist. Ein Drehen der ersten Trommelscheibe 4a und des Nebenlagers 7 um 360 Grad hat zur Folge, dass jede Kolben-Zylinder-Anordnung 10, 10a-10h eine vollständige Hubbewegung durchführt. So vergrössert sich beispielsweise das kleine Innenvolumen der mit 10f dargestellten Kolben-Zylinder-Anordnung 10 nach einer Umdrehung um 180 Grad zu der mit 10b dargestellten Kolben-Zylinder-Anordnung 10, wobei sich das Innenvolumen beim Weiterdrehen wieder verkleinert, bis nach einer Umdrehung von 360 Grad die Kolben-Zylinder-Anordnung 10 wieder die mit 10f dargestellte Stellung mit kleinem Innenvolumen aufweist. Während des Drehens wird das Innenvolumen der einzelnen Kolben-Zylinder-Anordnungen somit periodisch vergrössert und verkleinert. Die erfindungsgemässe Drehkolbenmaschine 1 weist daher auch ausgezeichnete Gleichlaufeigenschaften auf. Die Drehkolbenmaschine 1 kann beispielsweise als Motor verwendet werden, indem ein unter Druck stehendes Gas den Kolben-Zylinder-Anordnungen 10 zugeführt wird, sodass die Drehkolbenmaschine 1 in Drehrichtung A rotiert. Die Drehkolbenmaschine 1 kann beispielsweise als Kompressor verwendet werden, indem ein Gas den Kolben-Zylinder-Anordnungen 10 zugeführt und darin komprimiert wird, wobei die Drehkolbenmaschine 1 zum Komprimieren in Drehrichtung B rotiert. Anstelle einer Umkehrung der Drehrichtung könnte auch, wie in Figur 4 dargestellt, der Fluideinlass 7b und der Fluidauslass 7c für das zu- und abgeführte Fluid vertauscht werden, um dadurch die Drehkolbenmaschine 1 entweder als Motor oder als Pumpe/Verdichter zu betreiben.

Figur 2 zeigt in einer perspektivischen Seitenansicht ein Ausführungsbeispiel einer Drehkolbenmaschine 1, wobei die beanspruchte Synchronisierungsvorrichtung 16 nicht dargestellt ist. Das Hauptlager 5 ist fest mit einer Halterung 3 verbunden. Die Halterung 3 ist fest mit einer Grundplatte 2 verbunden. Die erste Trommelscheibe 4a ist durch das Hauptlager 5 drehbar gelagert. Der Verteiler 6 ist durch das Nebenlager 7 drehbar gelagert. Die Kolben-Zylinder-Anordnungen 10 sind, wie in Figur 1 im Detail beschrieben, mit der ersten Trommelscheibe 4a beziehungsweise dem Verteiler 6 verbunden. In einer vorteilhaften Ausgestaltung ist zwischen Hauptlager 5 und erster Trommelscheibe 4a sowie zwischen Nebenlager 7 und Verteiler 6 jeweils ein Kugellager angeordnet, um eine möglichst leichtgängige und verschleissarme Lagerung zu bewirken.

Die Figuren 3 und 4 zeigen in perspektivischen Ansichten aus unterschiedlicher Richtung ein weiteres Ausführungsbeispiel einer Drehkolbenmaschine 1. Im Unterschied zu der in Figur 2 offenbarten Ausführungsform ist die erste Trommelscheibe 4a über eine Mehrzahl von in Umfangsrichtung beabstandet angeordneter Verbindungsmittel 4c mit einer zweiten Trommelscheibe 4b verbunden, sodass die beiden Trommelscheiben 4a, 4b zusammen mit den Verbindungsmitteln 4c eine Trommel 4 ausbilden. Die Kolben 8 der Kolben-Zylinder-Anordnungen 10 sind schwenkbar mit den Verbindungsmitteln 4c verbunden. Das Nebenlager 7 ist drehbar im Hauptlager 5 gelagert. Im dargestellten Nebenlager 7 weist dieses einen Fluideinlass 7b sowie einen Fluidauslass 7c auf. Figur 5 zeigt die in Figur 4 perspektivisch dargestellte Rückseite in einer Frontansicht, wobei in Figur 5 zusätzlich eine Feststellvorrichtung umfassend ein Einstellteil 7d und ein Fixierteil 7e angeordnet ist, wobei das Einstellteil 7d fest mit dem Nebenlager 7 verbunden ist, um das Nebenlager 7 bezüglich dem Hauptlager 5 axial zu verdrehen, und über das Fixierteil 7e im gewünschten Winkel zu fixieren. An Stelle des Einstellteils 7b könnte beispielsweise auch eine direkt auf das Nebenlager 7 wirkende motorische Antriebsvorrichtung vorgesehen sein, um das Nebenlager 7 motorisch zu drehen. Vorzugsweise ist diese motorische Antriebsvorrichtung mit einer nicht dargestellten Regelungsvorrichtung verbunden.

Figur 6 zeigt Komponenten der in den Figuren 3 bis 5 dargestellten Drehkolbenmaschine 1. Das Hauptlager 5 umfasst einen Lagerabschnitt 5b welcher in die Halterung 3 einführbar ist. Das Hauptlager 5 umfasst zudem einen Lagerabschnitt 5c für die erste Trommelscheibe 4a, sodass die Trommelscheibe 4a an diesem Lagerabschnitt 5c drehbar gelagert ist. Das Nebenlager 7 verläuft durch eine Bohrung im Hauptlager 5, wobei das Nebenlager 7 drehbar im Hauptlager 5 gelagert ist. Der Verteiler 6 ist drehbar am Nebenlager 7 gelagert. Der in diesem Ausführungsbeispiel dargestellte Verteiler 6 weist links und rechts eine erste bzw. zweite Seitenwand 6c, 6d auf, zwischen denen eine Radialbohrung 6e angeordnet ist, die an der Oberfläche in eine äussere Öffnung 6f mündet.

Der Zylinder 9, dessen Stirnseite dargestellt ist, ist zwischen den Seitenwänden 6c, 6d über eine aus der dargestellten Blickrichtung nicht sichtbaren Befestigungsachse 6a drehbar mit dem Verteiler 6 verbunden, wobei der Zylinder 9 in der dargestellten Anordnung in vertikaler Richtung verdrehbar mit dem Verteiler 6 verbunden ist. Der Zylinder 9 kann in einer Vielzahl von Möglichkeiten mit dem Verteiler 6 verbunden sein, sodass die dargestellte Ausführungsform nur ein Beispiel einer Vielzahl von Möglichkeiten darstellt.

Figur 7 zeigt das Nebenlager 7 sowie den Verteiler 6 im Detail. Figur 8 zeigt eine Draufsicht auf den Verteiler 6 aus der in Figur 7 dargestellten Richtung C. In Figur 7 ist eine Befestigungsachse 6a dargestellt. Der Verteiler 6 weist eine Mehrzahl von radial zum Drehzentrum 7a verlaufenden Radialbohrungen 6e auf, welche eine innere Öffnung 6g und eine äussere Öffnung 6f aufweisen. Der Verteiler 6 weist zudem eine Mehrzahl von Befestigungsbohrungen 6h auf. Das in Figur 7 dargestellte Nebenlager 7 ist in einer vorteilhaften Ausführungsform derart ausgestaltet, dass dieses zusammen mit dem Verteiler 6 einen Drehschieber beziehungsweise ein Drehschieberventil ausbildet. und das Nebenlager 7 weist zwei innerhalb des Nebenlagers 7 in Längsrichtung verlaufende Fluidleitungen auf, die einen Fluideinlass 7b beziehungsweise einen Fluidauslass 7c aufweisen, und die in eine Fluidspeisung 7g münden. Der Verteiler 6 wird derart auf dem Lagerabschnitt 7i angeordnet, dass sich eine Fluid leitende Verbindung zwischen der Fluidspeisung 7g und der inneren Öffnung 6g ergibt, was eine Fluid leitende Verbindung zwischen dem Fluideinlass 7b beziehungsweise dem Fluidauslass 7c und der äusseren Öffnung 6f des Verteilers 6 gewährleistet. Das Nebenlager 7 ist in Figur 9 nochmals in einer perspektivischen Ansicht dargestellt, wobei insbesondere der Fluideinlass 7b sowie die Fluidspeisung 7g ersichtlich sind, die Fluid leitend verbunden sind, und wobei der Fluidauslass 7k sowie der Fluidauslass 7c ersichtlich sind, die Fluid leitend verbunden sind. Das Nebenlager 7 ist bezüglich des Hauptlagers 5 drehbar gelagert und bildet in Kombination mit den Öffnungen 7g, 7k und den Öffnungen 6g des Verteilers 6 einen Drehschieber aus. In der einfachsten Ausführungsform weist das Nebenlager 7 nur die Fluidspeisung 7g und den Fluideinlass 7b auf, sodass nur der Fluss das zugeführte Fluid von dem Drehschieber bestimmt wird. Die Kolben-Zylinder-Anordnung könnte beispielsweise ein Auslassventil aufweisen, sodass das in die Kolben-Zylinder-Anordnung zugeführte Fluid über das Auslassventil an die Umwelt abgegeben wird. Wird die in Figur 1 dargestellte Drehkolbenmaschine 1 zum Beispiel als Motor betrieben, so wird das Nebenlager 7 vorzugsweise in eine derartige Stellung verdreht, dass vorzugsweise den Kolben-Zylinder-Anordnungen 10f, 10g und 10h ein Fluid zugeführt wird, wogegen vorzugsweise aus den Kolben-Zylinder-Anordnungen 10i, 10d, 10e ein Fluid abgeführt wird. Durch ein Verdrehen des Nebenlagers 7 um dessen Längsachse kann der Zeitpunkt beziehungsweise der Drehwinkel eingestellt werden, bei welchem das Fluid den entsprechenden Kolben-Zylinder-Anordnungen 10 zubeziehungsweise abgeführt wird.

Ein Ausführungsbeispiel einer Ausgestaltung der Fluid leitenden Verbindung zwischen dem Verteiler 6 und der Kolben-Zylinder-Anordnung 10 ist in den Figuren 16 bis 18 dargestellt. Figur 16 zeigt einen Schnitt durch ein Gelenkteil 13, das eine Bohrung 13a für ein Drehlager aufweist, durch welches im zusammengebauten Zustand die Befestigungsachse 6a verläuft. Das Gelenkteil 13 weist zwei sich treffende, Fluid leitende Bohrungen 13b, 13c auf. Das Gelenkteil weist zudem ein Sackloch 13d auf sowie eine kreisförmige Oberfläche 13e. Figur 17 zeigt einen Längsschnitt durch einen Zylinder 9 mit Zylinderwand 9b, Stirnseite 9a, Fixierzapfen 9c und Verbindungsöffnung 9d. Der Innenraum des Zylinders 9 wird von einem nicht dargestellten selbstdichtenden Kolben begrenzt, welcher im Zylinder 9 in Längsrichtung verschiebbar gelagert ist. Figur 18 zeigt einen Verteiler 6 an dem mit Hilfe der Befestigungsachse 6a ein Gelenkteil 13 drehbar verbunden ist. Der Zylinder 9 ist mit dem Gelenkteil 13 fest verbunden, sodass über die innere Öffnung 6g, die Radialbohrung 6e, und die Bohrungen 13b, 13c eine Fluid leitende Verbindung in den Innenraum des Zylinders 9 entsteht. Aus der Figur 18 ist zudem nochmals die Wirkung des Drehschiebers erkennbar. Solange die Fluidspeisung 7g,7k unterhalb der inneren Öffnung 6g angeordnet ist besteht eine Fluid leitende Verbindung zwischen dem Fluideinlass 7b beziehungsweise dem Fluidauslass 7c und dem Innenraum des jeweiligen Zylinders 9. Konstruktiv gibt es eine Vielzahl von Möglichkeiten um ein Fluid vom Verteiler 6 in den Zylinder 9 zu leiten. So könnte beispielsweise auch ein flexibler Schlauch vorgesehen sein, welcher die Radialbohrung 6e des Verteilers 6 mit der Verbindungsöffnung 9d des Zylinders 9 Fluid leitend verbindet.

Figur 15 zeigt eine perspektivische Ansicht einer ersten Trommelscheibe 4a mit einer Mehrzahl von in Umfangsrichtung beabstandet angeordneten Bohrungen 4f für Verbindungsmittel 4c. Die Trommelscheibe 4a weist eine Lagerfläche 4e auf, welche im zusammengebauten Zustand auf der Lagerfläche 5c des Hauptlagers 5 drehbar gelagert ist. An der mit 4a bezeichneten Aussenfläche der Trommelscheibe 4a könnte beispielsweise ein zumindest teilweise umlaufender Riemen anliegen, über welchen der rotierenden Trommel 4 Energie entzogen werden könnte.

Die Figuren 10 bis 14 zeigen die beanspruchte Synchronisierungsvorrichtung 16, welche dazu dient den Verteiler 6 über die Trommel 4 anzutreiben, derart, dass sich die Trommel 4 und der Verteiler 6 gegenseitig synchron drehen. Die Synchronisierungsvorrichtung 16 dient insbesondere auch dazu einen Gleichlauf zwischen der Trommel 4 und dem Verteiler 6 zu gewährleisten, das heisst, dass sich die Trommel 4 und der Verteiler 6 gegenseitig synchron drehen. Dabei wird während dem Rotieren von der Trommel 4 ein Drehmoment auf den Verteiler 6 übertragen. Figur 10a zeigt eine zweite Trommelscheibe 4b in einer Draufsicht und Figur 11 in einer perspektivischen Ansicht. Die zweite Trommelscheibe 4b weist in Umfangsrichtung verteilt angeordnete Lagerzapfen 4d und Verbindungsmittel 4c auf. Figur 10c zeigt einen Verteilertreiber 11 in einer Draufsicht und Figur 12 in einer perspektivischen Ansicht. Der Verteilertreiber 11 weist in Umfangsrichtung verteilt angeordnete Lagerzapfen 11b auf. Die Lagerzapfen 4d und 11b sind je entlang einer Kreisbahn mit identischem Radius angeordnet. Jeder Lagerzapfen 4d ist über eine Rollverbindung 12 mit je einem Lagerzapfen 11b verbunden, indem die Rollverbindung 12 zwei Öffnungen 12a, 12b zur Aufnahme des entsprechenden Lagerzapfens 4d, 11b aufweist. Die Figur 10b zeigt eine zweite Trommelscheibe 4b sowie einen Verteilertreiber 11, welche über fünf in Umfangrichtung beabstandete Rollverbindungen 12 kraftübertragend miteinander verbunden sind. Figur 14 zeigt diese kraftübertragende Verbindung schematisch in einer Draufsicht, wobei die Lagerzapfen 4d der zweiten Trommelscheibe 4b und die Lagerzapfen 11b der Verteilertreiber 11, wie in Figur 14 dargestellt, entlang eines Kreises mit demselben Durchmesser angeordnet sind, sodass die Lagerzapfen 4d und 11b während dem Rotieren entlang einer genau definierten Bahn verlaufen, sodass die starre, schwenkbar an den Lagerzapfen 4d, 11b gelagerte Rollverbindung 12 ein Drehmoment zwischen der zweiten Trommelscheibe 4b und dem Verteilertreiber 11 übertragen kann. Die in Figur 14 dargestellte Anordnung ermöglicht es somit ein Drehmoment zwischen den beiden gegenseitig exzentrisch angeordneten Elementen, nämlich der zweiten Trommelscheibe 4b und dem Verteilertreiber 11, zu übertragen. Die in Figur 11 dargestellte zweite Trommelscheibe 4b weist im Zentrum vier Bohrungen 4g auf. An diesen vier Bohrungen 4g könnte eine nicht dargestellte zentrale Welle befestig werden, über welche die Trommel 4 angetrieben wird, oder über welche der Trommel 4 Energie entnommen wird.

Die Synchronisierungsvorrichtung 16 kann weiter ausgestaltet werden, um die gegenseitige Bewegung von Trommel 4 und Verteiler 6 zu synchronisieren. Die Synchronisierungsvorrichtung 16 könnte beispielsweise zusätzlich einen Sensor umfassen zum Messen des Drehwinkels der Trommel 4, und die Synchronisierungsvorrichtung 16 könnte zudem eine Antriebsvorrichtung umfassen, beispielsweise einen Elektromotor, welche den Verteiler 6 derart antreibt, dass dieser synchron zur Trommel 4 dreht.

Der in Figur 12 dargestellte Verteilertreiber 11 weist eine Mehrzahl von Zapfen 11c auf, von welchen nur einer sichtbar dargestellt ist. Diese Zapfen 11c sind in die Befestigungsbohrungen 6h des Verteilers 6 einführbar, um den Verteilertreiber 11 fest mit dem Verteiler 6 zu verbinden.

Die Fluidversorgungsleitungen 7g können auch derart angeordnet sein, dass zumindest zwei Kolben-Zylinder-Anordnungen 10, 10a-10h von einer separaten Fluidversorgungsleitung 7g gespeist sind. In einer vorteilhaften Ausführungsform könnte jede Kolben-Zylinder-Anordnung 10, 10a-10h mit einer eigenen Fluidversorgungsleitung 7g gespeist sein. Dazu kann beispielsweise das Nebenlager 7 mit der erforderlichen Anzahl separater Fluidversorgungsleitungen 7g ausgestaltet werden, was insbesondere bei einer Drehkolbenmaschine 1 mit grossem Durchmesser einfach möglich ist. So könnte das Nebenlager 7 beispielsweise einen Durchmesser von 20 cm aufweisen, sodass innerhalb des Nebenlagers 7 eine Mehrzahl in Längsrichtung des Nebenlagers 7 nebeneinander verlaufender Fluidversorgungsleitungen 7g eingebracht werden können.

Die Kolben-Zylinder-Anordnung könnte auch als Verbrennungsmotor ausgestaltet sein, indem dieser ein Gasgemisch zugeführt wird, das innerhalb der Kolben-Zylinder-Anordnung entzündet wird.

Die in Figur 4 dargestellte Trommel 4 umfassend die Kolben-Zylinder-Anordnungen 10, 10a - 10h kann auch als eine Mehrfach-Kolben-Zylinder-Einheit 14 bezeichnet werden. In einer vorteilhaften Ausgestaltung kann die Drehkolbenmaschine 1 beziehungsweise die Trommel 4 zwei oder noch mehr Mehrfach-Kolben-Zylinder-Einheiten 14 aufweisen. Beispielsweise könnte bei der in Figur 4 dargestellten Anordnung auch auf der rechten Seite der Halterung 3 ein Hauptlager 5 vorstehend angeordnet sein, an welchem eine zweite Mehrfach-Kolben-Zylinder-Einheit 14 drehbar gelagert ist. In einer vorteilhaften Ausgestaltung weisen die Mehrfach-Kolben-Zylinder-Einheiten 14 identische Kolben-Zylinder-Anordnungen 10, 10a-10h auf. In einer weiteren vorteilhaften Anordnung weisen zumindest zwei Mehrfach-Kolben-Zylinder-Einheiten 14 unterschiedliche Kolben-Zylinder-Anordnungen 10, 10a-10h auf, wobei sich die Kolben-Zylinder-Anordnungen 10, 10a-10h insbesondere bezüglich Querschnitt und/oder Hub unterschieden. In einer weiteren vorteilhaften Ausgestaltung sind die Fluidversorgungsleitungen 7g derart angeordnet und ausgestaltet, dass die Kolben-Zylinder-Anordnungen 10, 10a-10h von zumindest zwei Mehrfach-Kolben-Zylinder-Einheiten 14 in Serie geschaltet sind. Dies ist insbesondere vorteilhaft, wenn die Drehkolbenmaschine 1 als Kompressor ausgestaltet ist, sodass dadurch ein zwei oder mehrstufiger Kompressor ausbildbar ist, mit in Serie geschalteten Kompressorstufen. So können in der Trommel 4 zweimal je acht Kolben-Zylinder-Anordnungen 10, 10a-10h in Verlaufsrichtung des Hauptlagers 5 beziehungsweise des Nebenlagers 7 nebeneinander angeordnet sein, wobei alle Kolben 8 aussen am Verbindungsmittel 4c befestigt sind, und wobei alle Zylinder 9 am Verteiler 6 befestigt sind. Diese Anordnung würde vorteilhafterweise zwei Verteiler 6 aufweisen, je einen Verteiler 6 für die acht Kolben-Zylinder-Anordnungen 10, 10a-10h. Der Verteiler 6 und das Nebenlager 7 könnten derart ausgestaltet sein, dass zwei Kolben-Zylinder-Einheiten in Serie geschaltet sind, indem der Ausgang der einen Kolben-Zylinder-Anordnung 10 der in Verlaufsrichtung des Hauptlagers benachbarten Kolben-Zylinder-Anordnung 10 zugeführt wird.

In einer vorteilhaften Ausgestaltung umfasst ein Motor, der eine Drehkolbenmaschine umfasst, zudem eine Drehzahlansteuerungsvorrichtung welche das Fluid derart bezüglich Menge und/oder Druck der Drehkolbenmaschine zuführt, dass die Drehkolbenmaschine eine vorgegebene Drehzahl aufweist.

## Patentansprüche

1. Drehkolbenmaschine (1), welche zur Verwendung als Pumpe, Kompressor oder Motor geeignet ist, umfassend ein Hauptlager (5) ausbildend ein erstes Drehzentrum (5a), umfassend eine Trommel (4) welche durch das Hauptlager (5) um das erste Drehzentrum (5a) drehbar gelagert ist, umfassend ein Nebenlager (7) ausbildend ein zweites Drehzentrum (7a), wobei das Hauptlager (5) und das Nebenlager (7) derart angeordnet sind, dass das erste und zweite Drehzentrum (5a, 7a) gegenseitig parallel verlaufen und gegenseitig exzentrisch angeordnet sind, umfassend einen Verteiler (6) der durch das Nebenlager (7) um das zweite Drehzentrum (7a) drehbar gelagert ist, sowie umfassend eine Mehrzahl von Kolben-Zylinder-Anordnungen (10, 10a-10h), wobei jede Kolben-Zylinder-Anordnung (10, 10a-10h) an deren einem Ende (10i) mit der Trommel (4) und an deren anderem Ende (10k) mit dem Verteiler (6) schwenkbar verbunden ist, wobei die Kolben-Zylinder-Anordnungen (10, 10a-10h) in Umfangsrichtung der Trommel (4) beziehungsweise in Umfangsrichtung des Verteilers (6) gegenseitig beabstandet angeordnet sind, und wobei die Kolben-Zylinder-Anordnungen (10, 10a-10h) quer zu einer durch das erste oder zweite Drehzentrum (5a, 7a) definierten radialen Richtung verlaufen, und weiterhin umfassend eine Synchronisierungsvorrichtung (16), **dadurch gekennzeichnet, dass** die Synchronisierungsvorrichtung (16) derart ausgestaltet ist, dass die Trommel (4) und der Verteiler (6) gegenseitig synchron drehen, wobei die Synchronisierungsvorrichtung (16) als eine mechanische Koppelung ausgestaltet ist umfassend einen Verteilertreiber (11), der konzentrisch mit dem Verteiler (6) verbunden ist, wobei der Verteilertreiber (11) eine Mehrzahl in Umfangsrichtung beabstandet angeordnete, parallel zum zweiten Drehzentrum (7a) verlaufende Lagerzapfen (11b) aufweist, wobei die Trommel (4) eine Mehrzahl in Umfangsrichtung beabstandet angeordnete, parallel zum ersten Drehzentrum (5a) verlaufende Lagerzapfen (4d) aufweist, wobei die Lagerzapfen der Trommel (4d) und die Lagerzapfen des Verteilertreibers (11b) je entlang einer Kreislinie mit demselben Durchmesser angeordnet sind, und wobei die Lagerzapfen (11b, 4d) derart gegenseitig verlaufend angeordnet sind, dass je zwei Lagerzapfen (11b,4d) über eine Rollverbindung (12) verbunden sind, wobei die Rollverbindung (12) drehbar bezüglich den Lagerzapfen (11b, 4d) gelagert ist.

2. Drehkolbenmaschine nach Anspruch 1, **dadurch gekennzeichnet, dass** die Synchronisierungsvorrichtung (16) einen Sensor umfasst zum Erfassen des Drehwinkels der Trommel (4), und dass die Synchronisierungsvorrichtung (16) eine Antriebsvorrichtung umfasst, welche den Verteiler (6) antreibt.

3. Drehkolbenmaschine nach einem der vorhergehenden Ansprüche, **dadurch gekennzeichnet, dass** das Nebenlager (7) sowie der Verteiler (6) derart gegenseitig angepasst ausgestaltet sind, dass diese zusammen einen Drehschieber ausbilden, indem das Nebenlager (7) einen Lagerabschnitt (7i) für den Verteiler (6) aufweist und im Lagerabschnitt (7i) zumindest eine erste Fluidspeisung (7g) angeordnet ist, wobei die erste Fluidspeisung (7g) Fluid leitend mit einem Fluideinlass (7b) verbunden ist, und wobei der Verteiler (6) Fluid leitende Kanäle (6e) aufweist, welche derart angeordnet und ausgestaltet sind, dass ein Fluid von der ersten Fluidspeisung (7g) den Kolben-Zylinder-Anordnungen (10, 10a-10h) zuführbar ist.

4. Drehkolbenmaschine nach Anspruch 3, **dadurch gekennzeichnet, dass** das Nebenlager (7) eine bezüglich der ersten Fluidspeisung (7g) in Umfangsrichtung beabstandete zweite Fluidspeisung (71) aufweist, dass die zweite Fluidspeisung (71) Fluid leitend mit einem Fluidauslass (7c) verbunden ist, und dass der Verteiler (6) Fluid leitende Kanäle (6e) aufweist, welche derart angeordnet und ausgestaltet sind, dass ein Fluid über die zweite Fluidspeisung (71) aus den Kolben-Zylinder-Anordnungen (10, 10a-10h) abführbar ist

5. Drehkolbenmaschine nach Anspruch 3 oder 4, **dadurch gekennzeichnet, dass** das Nebenlager (7) verdrehbar gelagert ist und insbesondere mit einer Feststellvorrichtung (7d) verbunden ist, um das Nebenlager (7) in einem bestimmen Drehwinkel zu fixieren, oder insbesondere mit einer Steuervorrichtung verbunden ist, um den Drehwinkel ansteuerbar zu verändern

6. Drehkolbenmaschine nach einem der vorhergehenden Ansprüche, **dadurch gekennzeichnet, dass** der Verteiler (6) Fluid leitende Kanäle (6e) aufweist, welche in einer äusseren Öffnung (6f) münden, und dass die Kolben-Zylinder-Anordnung (10, 10a-10h) ein Gelenkteil (13) aufweist, das schwenkbar mit dem Verteiler (6) verbindbar ist, wobei das Gelenkteil (13) einen Fluid leitenden Kanal (13b, 13c) aufweist, welcher derart angeordnet ist, das sich eine Fluid leitende Verbindung zwischen der äusseren Öffnung (6f) und dem Innenraum der Kolben-Zylinder-Anordnung (10, 10a-10h) ausbildet.

7. Drehkolbenmaschine nach einem der Ansprüche 1 bis 4, **dadurch gekennzeichnet, dass** eine Mehrzahl von Fluidversorgungsleitungen (7g) derart angeordnet sind, dass zumindest zwei Kolben-Zylinder-Anordnungen (10, 10a-10h) von einer separaten Fluidversorgungsleitung (7g) gespeist sind.

8. Drehkolbenmaschine nach einem der vorhergehenden Ansprüche, **dadurch gekennzeichnet, dass** die Kolben-Zylinder-Anordnung derart ausgestaltet ist, dass darin eine Verbrennung stattfinden kann.

9. Drehkolbenmaschine nach einem der vorhergehenden Ansprüche, **dadurch gekennzeichnet, dass** alle in Umfangsrichtung der Trommel (4) beziehungsweise in Umfangsrichtung des Verteilers (6) gegenseitig beabstandet angeordneten Kolben-Zylinder-Anordnungen (10, 10a-10h) eine Mehrfach-Kolben-Zylinder-Einheit (14) ausbilden, und dass in Verlaufsrichtung des ersten und zweiten Drehzentrums (5a, 7a) zumindest zwei Mehrfach-Kolben-Zylinder-Einheiten (14) nebeneinander angeordnet sind.

10. Drehkolbenmaschine nach Anspruch 9, **dadurch gekennzeichnet, dass** jede Mehrfach-Kolben-Zylinder-Einheit (14) identische Kolben-Zylinder-Anordnungen (10, 10a-10h) aufweist.

11. Drehkolbenmaschine nach Anspruch 9, **dadurch gekennzeichnet, dass** zumindest zwei Mehrfach-Kolben-Zylinder-Einheiten (14) unterschiedliche Kolben-Zylinder-Anordnungen (10, 10a-10h) aufweisen, wobei sich die Kolben-Zylinder-Anordnungen (10, 10a-10h) insbesondere bezüglich Innenquerschnitt und/oder Hub unterscheiden.

12. Kompressor, Pumpe oder Motor umfassend eine Drehkolbenmaschine nach einem der vorhergehenden Ansprüche.

13. Kompressor nach Anspruch 12, umfassend zumindest eine erste und eine zweite Mehrfach-Kolben-Zylinder-Einheit (14), wobei zumindest eine Kolben-Zylinder-Anordnung (10a) der ersten Mehrfach-Kolben-Zylindereinheit (14) sowie eine Kolben-Zylinder-Anordnung (10a) der zweiten Mehrfach-Kolben-Zylindereinheit (14) in Serie geschaltet sind.

14. Motor nach Anspruch 12, umfassend eine Drehzahlansteuerungsvorrichtung welche das Fluid derart bezüglich Menge und/oder Druck der Drehkolbenmaschine (1) zuführt, dass die Drehkolbenmaschine (1) eine vorgegebene Drehzahl aufweist.

## Claims

1. A rotary piston machine (1) which is suitable for use as a pump, a compressor or a motor, comprising a main bearing (5) forming a first centre of rotation (5a), comprising a drum (4) which is rotatably supported about the first centre of rotation (5a) by the main bearing (5), comprising a secondary bearing (7) forming a second centre of rotation (7a), wherein the main bearing (5) and the secondary bearing (7) are arranged such that the first and second centres of rotation (5a, 7a) extend mutually in parallel and are arranged mutually eccentrically, comprising a distributor (6) which is rotatably supported about the second centre of rotation (7a) by the second bearing (7), as well as comprising a plurality of piston-in-cylinder arrangements (10, 10a-10h), wherein every piston-in-cylinder arrangement (10, 10a-10h) is pivotably connected to the drum (4) at its one end (10i) and to the distributor (6) at its other end (10k), wherein the piston-in-cylinder arrangements (10, 10a-h) are arranged mutually spaced apart in the peripheral direction of the drum (4) or in the peripheral direction of the distributor (6) respectively, and wherein the piston-in-cylinder arrangements (10, 10a-10h) extend transversely to a radial direction defined by the first or second centre of rotation (5a, 7a), and furthermore comprising a synchronisation apparatus (16), **characterised in that** the synchronisation apparatus (16) is designed such that the drum (4) and the distributor (6) rotate mutually synchronously, with the synchronisation apparatus (16) being designed as a mechanical coupling comprising a distributor driver (11) which is concentrically connected to the distributor (6), with the distributor driver (11) having a plurality of support spigots (11b) arranged spaced apart in the peripheral direction and extending in parallel to the second centre of rotation (7a), with the drum (4) having a plurality of support spigots (4d) arranged spaced apart in the peripheral direction and extending in parallel to the first centre of rotation (5a), with the support spigots (4d) of the drum and the support spigots (11b) of the distributor driver each being arranged along a circle line having the same diameter, and with the support spigots (1 1b, 4d) being arranged mutually extending such that two respective support spigots (11 b, 4d) are connected via a roller connection (12), with the roller connection (12) being supported rotatably with respect to the support spigots (11b, 4d).

2. A rotary piston machine in accordance with claim 1, **characterised in that** the synchronisation apparatus (16) includes a sensor for detecting the angle of rotation of the drum (4); and **in that** the synchronisation apparatus (16) includes a drive apparatus which drives the distributor (6).

3. A rotary piston machine in accordance with one of the preceding claims, **characterised in that** the secondary bearing (7) as well as the distributor (6) are designed mutually matched such that they form a rotary slider together by the secondary bearing (7) having a support section (7i) for the distributor (6) and at least one first fluid feed (7g) being arranged in the support section (7i), with the first fluid feed (7g) being conductively connected to a fluid inlet (7b), and with the distributor (6) having fluid-conducting passages (6e) which are arranged and designed such that a fluid can be supplied from the first fluid feed (7g) to the piston-in-cylinder arrangement (10, 10a-10h).

4. A rotary piston machine in accordance with claim 3, **characterised in that** the secondary bearing (7) has a second fluid feed (71) spaced apart in the peripheral direction with respect to the first fluid feed (7g); **in that** the second fluid feed (71) is conductively connected to a fluid outlet (7c); and **in that** the distributor (6) has fluid-conducting passages (6e) which are arranged and designed such that a fluid can be led off from the piston-in-cylinder arrangements (10, 10a-10h) via the second fluid feed (71).

5. A rotary piston machine in accordance with claim 3 or claim 4, **characterised in that** the secondary bearing (7) is rotatably supported and is in particular connected to a fixing apparatus (7d) to fix the secondary bearing (7) at a specific angle of rotation or is in particular connected to a control apparatus to change the angle of rotation in a controllable manner.

6. A rotary piston machine in accordance with any one of the preceding claims, **characterised in that** the distributor (6) has fluid-conducting passages (6e) which open into an outer opening (6f) and **in that** the piston-in-cylinder arrangement (10, 10a-10h) has a joint part (13) which is pivotably connectable to the distributor (6), with the joint part (13) having a fluid-conducting passage (13b, 13c) which is arranged such that a fluid-conducting connection is formed between the outer opening (6f) and the inner space of the piston-in-cylinder arrangement (10, 10a-10h).

7. A rotary piston machine in accordance with any one of the claims 1 to 4, **characterised in that** a plurality of fluid supply lines (7g) are arranged such that at least two piston-in-cylinder arrangements (10, 10a-10h) are fed from a separate fluid supply line (7g).

8. A rotary piston machine in accordance with any one of the preceding claims, **characterised in that** the piston-in-cylinder arrangement is designed such that a combustion can take place therein.

9. A rotary piston machine in accordance with any one of the preceding claims, **characterised in that** all the piston-in-cylinder arrangements (10, 10a-10h) arranged mutually spaced apart in the peripheral direction of the drum (4) or in the peripheral direction of the distributor (6) respectively form a multiple piston-in-cylinder arrangement unit (14); and **in that** at least two multiple piston-in-cylinder units (14) are arranged next to one another in the direction of extent of the first and second centres of rotation (5a, 7a).

10. A rotary piston machine in accordance with claim 9, **characterised in that** each multiple piston-in-cylinder unit (14) has identical piston-in-cylinder arrangements (10, 10a-10h).

11. A rotary piston machine in accordance with claim 9, **characterised in that** at least two multiple piston-in-cylinder units (14) have different piston-in-cylinder arrangements (10, 10a-10h, with the piston-in-cylinder arrangements (10, 10a-10h) in particular differing with respect to inner cross-section and/or stroke.

12. A compressor, pump or motor comprising a rotary piston machine in accordance with any one of the preceding claims.

13. A compressor in accordance with claim 12, comprising at least one first and one second multiple piston-in-cylinder unit (14), with at least one piston-in-cylinder arrangement (10a) of the first multiple piston-in-cylinder unit (14) as well as a piston-in-cylinder arrangement (10a) of the second multiple piston-in-cylinder unit (14) being connected in series.

14. A motor in accordance with claim 12, comprising a speed control apparatus which supplies the fluid to the rotary piston machine (1) with respect to amount and/or pressure such that the rotary piston machine (1) has a predefined speed.

## Revendications

1. Machine à pistons rotatifs (1), qui peut être utilisée comme pompe, compresseur ou moteur, comprenant un premier centre de rotation (5a) formant un palier principal (5), comprenant un tambour (4) qui, au moyen du palier principal (5), est monté à rotation autour du premier centre de rotation (5a), comprenant un deuxième centre de rotation (7a) formant un palier secondaire (7), sachant que le palier principal (5) et le palier secondaire (7) sont disposés de telle sorte que le premier et le deuxième centres de rotation (5a, 7a) s'étendent parallèlement entre eux et sont disposés excentriquement l'un par rapport à l'autre, comprenant un distributeur (6) qui, au moyen du palier secondaire (7), est monté à rotation autour du deuxième centre de rotation (7a), et comprenant une pluralité d'ensembles piston-cylindre (10, 10a-10h), sachant que chaque ensemble piston-cylindre (10, 10a-10h) est relié à pivotement au tambour (4) à l'une (10i) de ses extrémités et au distributeur (6) à son autre extrémité (10k), sachant que les ensembles piston-cylindre (10, 10a-10h) sont disposés à distance mutuelle dans la direction circonférentielle du tambour (4) ou encore dans la direction circonférentielle du distributeur (6), et sachant que les ensembles piston-cylindre (10, 10a-10h) s'étendent transversalement à une direction radiale définie par le premier ou le deuxième centre de rotation (5a, 7a), et comprenant en outre un dispositif de synchronisation (16), **caractérisée en ce que** le dispositif de synchronisation (16) est conçu de telle sorte que le tambour (4) et le distributeur (6) tournent en synchronisme mutuel, sachant que le dispositif de synchronisation (16) est réalisé sous la forme d'un couplage mécanique comprenant un entraîneur de distributeur (11) qui est relié concentriquement au distributeur (6), sachant que l'entraîneur de distributeur (11) présente une pluralité de tourillons (11b) disposés espacés en direction circonférentielle et s'étendant parallèlement au deuxième centre de rotation (7a), sachant que le tambour (4) présente une pluralité de tourillons (4d) disposés espacés en direction circonférentielle et s'étendant parallèlement au premier centre de rotation (5a), sachant que les tourillons (4d) du tambour et les tourillons (11b) de l'entraîneur de distributeur sont respectivement disposés le long de cercles de diamètres identiques, et sachant que les tourillons (11b, 4d) sont disposés en s'étendant les uns par rapport aux autres de telle sorte que deux tourillons (11b, 4d) sont chaque fois reliés par l'intermédiaire d'une liaison de roulement (12), sachant que la liaison de roulement (12) est montée à rotation par rapport aux tourillons (11b, 4d).

2. Machine à pistons rotatifs selon la revendication 1, **caractérisée en ce que** le dispositif de synchronisation (16) comprend un capteur pour détecter l'angle de rotation du tambour (4), et **en ce que** le dispositif de synchronisation (16) comprend un dispositif d'entraînement qui entraîne le distributeur (6).

3. Machine à pistons rotatifs selon l'une des revendications précédentes, **caractérisée en ce que** le palier secondaire (7) ainsi que le distributeur (6) sont conçus mutuellement adaptés de telle sorte qu'ils forment ensemble un tiroir tournant, par le fait que le palier secondaire (7) présente une partie de palier (7i) pour le distributeur (6) et qu'au moins une première alimentation en fluide (7g) est disposée dans la partie de palier (7i), sachant que la première alimentation en fluide (7g) est reliée en communication fluidique à une admission de fluide (7b), et sachant que le distributeur (6) présente des canaux (6e) conduisant le fluide qui sont disposés et conçus de telle sorte qu'un fluide peut, par la première alimentation en fluide (7g), être apporté aux ensembles piston-cylindre (10, 10a-10h).

4. Machine à pistons rotatifs selon la revendication 3, **caractérisée en ce que** le palier secondaire (7) présente une deuxième alimentation en fluide (71) distante de la première alimentation en fluide (7g) en direction circonférentielle, **en ce que** la deuxième alimentation en fluide (71) est reliée en conduction fluidique à une évacuation de fluide (7c), et **en ce que** le distributeur (6) présente des canaux (6e) conduisant le fluide qui sont disposés et conçus de telle sorte qu'un fluide peut, par l'intermédiaire de la deuxième alimentation en fluide (71), être évacué des ensembles piston-cylindre (10, 10a-10h).

5. Machine à pistons rotatifs selon la revendication 3 ou 4, **caractérisée en ce que** le palier secondaire (7) est monté à rotation et est notamment relié à un dispositif de blocage (7d) pour fixer le palier secondaire (7) dans un angle de rotation donné, ou est notamment relié à un dispositif de commande pour modifier de manière commandée l'angle de rotation.

6. Machine à pistons rotatifs selon l'une des revendications précédentes, **caractérisée en ce que** le distributeur (6) présente des canaux (6e) conduisant le fluide qui débouchent dans une ouverture extérieure (6f), et **en ce que** l'ensemble piston-cylindre (10, 10a-10h) présente une partie d'articulation (13) qui peut être reliée à pivotement au distributeur (6), sachant que la partie d'articulation (13) présente un canal (13b, 13c) conduisant le fluide qui est disposé de telle sorte qu'une liaison fluidique se forme entre l'ouverture extérieure (5f) et l'espace intérieur de l'ensemble piston-cylindre (10, 10a-10h).

7. Machine à pistons rotatifs selon l'une des revendications 1 à 4, **caractérisée en ce qu'**une pluralité de conduites d'alimentation en fluide (7g) sont disposées de telle sorte qu'au moins deux ensembles piston-cylindre (10, 10a-10h) sont alimentés par une conduite séparée d'alimentation en fluide (7g).

8. Machine à pistons rotatifs selon l'une des revendications précédentes, **caractérisée en ce que** l'ensemble piston-cylindre est conçu de telle sorte qu'une combustion peut avoir lieu à l'intérieur de cet ensemble.

9. Machine à pistons rotatifs selon l'une des revendications précédentes, **caractérisée en ce que** tous les ensembles piston-cylindre (10, 10a-10h) disposés à distance mutuelle dans la direction circonférentielle du tambour (4) ou encore dans la direction circonférentielle du distributeur (6) forment une unité multiple piston-cylindre (14), et **en ce qu'**au moins deux unités multiples piston-cylindre (14) sont disposées en juxtaposition dans la direction de développement du premier et du deuxièmes centres de rotation (5a, 7a).

10. Machine à pistons rotatifs selon la revendication 9, **caractérisée en ce que** chaque unité multiple piston-cylindre (14) présente des ensembles piston-cylindre (10, 10a-10h) identiques.

11. Machine à pistons rotatifs selon la revendication 9, **caractérisée en ce qu'**au moins deux unités multiples piston-cylindre (14) présentent des ensembles piston-cylindre (10, 10a-10h) différents, sachant que les ensembles piston-cylindre (10, 10a-10h) se différencient notamment en ce qui concerne la section intérieure et/ou la course.

12. Compresseur, pompe ou moteur comprenant une machine à pistons rotatifs selon l'une des revendications précédentes.

13. Compresseur selon la revendication 12, comprenant au moins une première et une deuxième unités multiples piston-cylindre (14), sachant qu'au moins un ensemble piston-cylindre (10a) de la première unité multiple piston-cylindre (14) ainsi qu'un ensemble piston-cylindre (10a) de la deuxième unité multiple piston-cylindre (14) sont montés en série.

14. Moteur selon la revendication 12, comprenant un dispositif de commande de la vitesse de rotation qui alimente en fluide la machine à pistons rotatifs (1), en termes de quantité et/ou de pression, de telle sorte que la machine à pistons rotatifs (1) présente une vitesse de rotation prédéfinie.
